# FASCICULE DE BREVET EUROPEEN

(11) **EP 0 547 979 B1**
(45) Date de publication et mention de la délivrance du brevet: **27.09.1995**
(21) Numéro de dépôt: 92403465.5
(22) Date de dépôt: 18.12.1992
(51) Int. Cl.: H01R 17/12, H01R 23/70

(54) **Connecteur coaxial pour relier deux cartes imprimées**
Koaxialsteckverbinder zum Verbinden zweier Leiterplatten
Coaxial connector for connecting two printed circuit boards

(30) Priorité: 18.12.1991 FR 9115711
(43) Date de publication de la demande: 23.06.1993
(73) Titulaire: RADIALL Société anonyme dite:, 93116 Rosny sous Bois (FR)
(72) Inventeur: Bouleau, Jacky, F-77270 Villeparisis (FR)
(74) Mandataire: Leszczynski, André

(56) Documents cités:
- EP-A- 0 256 697
- US-A- 4 548 453
- US-A- 4 795 352
- US-A- 4 875 865

## Description

La présente invention est relative à un connecteur coaxial pour relier deux cartes imprimées.

Plus précisément, l'invention concerne un connecteur coaxial constitué de deux éléments de connecteur aptes à être fixés chacun à l'une des cartes imprimées à relier, le connecteur comprenant une plaque de masse unique pour les deux éléments de connecteur assemblés.

De US-A-4.548.453, on connait un connecteur coaxial comportant un premier élément de connecteur coaxial, coudé, comprenant un corps parallélépipédique conducteur présentant sur une face inférieure des contacts à broches pour le montage et le raccordement de l'élément de connecteur sur une carte imprimée et, sur une face frontale au moins un contact coaxial comprenant un conducteur central et un conducteur externe, une tige conductrice coudée reliant une des broches en saillie de la face inférieure du corps au conducteur central du contact coaxial en saillie de la face frontale du corps, et un second élément de connecteur coaxial comprenant un contact coaxial complémentaire du contact coaxial dudit premier élément de connecteur coaxial coudé, apte à être monté et raccordé sur une seconde carte imprimée.

La présente invention a pour objet un connecteur coaxial tel que défini par la revendication 1.

Les revendications 2 et 3 définissent des modes de réalisation avantageux de l'invention.

Dans le but de mieux faire comprendre l'invention, on va maintenant en décrire un exemple de réalisation nullement limitatif en se référant au dessin annexé dans lequel :
- la figure 1 représente, partiellement en coupe un connecteur selon l'invention à l'état déconnecté, comportant un élément de connecteur coaxial double coudé et un élément de connecteur complémentaire associé,
- la figure 2 est une vue arrière de l'élément de connecteur coaxial coudé dans le sens de la flèche A de la figure 1, et
- la figure 3 est une vue de dessus de l'élément de connecteur coaxial coudé partiellement en coupe selon III-III de la figure 1.

On a illustré sur la figure 1 un connecteur constitué d'un élément de connecteur coaxial coudé désigné globalement par 1 et d'un élément de connecteur coaxial droit désigné globalement par 2.

Chacun des éléments de connecteur 1 et 2 est représenté monté sur une carte imprimée, l'élément de connecteur coudé 1 étant dans le mode de réalisation illustré monté sur une carte imprimée fille 3, l'élément de connecteur 2 étant monté sur une carte imprimée mère 4.

L'élément de connecteur 1 comprend selon l'invention un corps parallélépipédique conducteur d'un seul tenant 5. Le corps 5 peut être par exemple réalisé par moulage d'un métal ou d'un alliage métallique tel que l'alliage zinc-aluminium connu sous la dénomination Zamak.

L'élément de connecteur coaxial coudé 1 illustré est de type double et comporte en saillie de la face frontale 6 du corps deux contacts coaxiaux 7, de type femelle dans l'exemple illustré.

Le corps 5 est apte à être fixé par sa face inférieure 8 sur la carte imprimée 3 et comporte à cet effet des contacts à broches 10.

Les broches 9 sont chacune reliées par une tige coudée conductrice 11 et respectivement 12 au conducteur central d'un des contacts coaxiaux 7.

Les broches 10 sont reliées au corps conducteur 5 et de ce fait aux conducteurs extérieurs des contacts coaxiaux 7.

Des isolants 13 sont interposés entre les tiges conductrices coudées 11 et 12 et le corps 5 en particulier au niveau de la face frontale 6 et de la face inférieure 8 du corps.

Selon l'invention, le corps 5 comporte un conduit interne en forme de L comportant une branche 14 s'étendant parallèlement aux faces inférieure et supérieure du corps et débouchant dans la face frontale 6, et une branche 15 parallèle aux faces frontale et arrière du corps et débouchant dans la face inférieure 8 de celui-ci.

Le conduit interne en forme de L défini par les branches 14 et 15 débouche par une fente 16 à la face arrière du corps.

Selon l'invention, on peut ainsi introduire par l'arrière du corps au travers de la fente 16, dans le conduit formé par les branches 14 et 15, une tige conductrice coudée 11, après quoi l'on obture la fente d'extrémité arrière 16 par un capot 17 qui comme on le voit sur la figure 3 présente sensiblement une section en T, ledit capot étant immobilisé par sertissage par déformation localisée des parois 18 du corps 5.

Le corps 5 comporte en outre pour la réception de la seconde tige coudée 12 un second conduit en forme de L 19 débouchant dans la face frontale 6 et dans la face inférieure 8 du corps.

L'élément de connecteur complémentaire 2 comporte deux contacts coaxiaux 20, de type mâle dans l'exemple illustré, complémentaires des contacts coaxiaux 7, le conducteur central de chacun des contacts coaxiaux 20 étant relié par un contact à broche 21 à la carte imprimée 4.

La douille de conducteur extérieur 22 de chaque contact coaxial 20 est fixée par sertissage de son extrémité 23 dans un orifice d'une plaque conductrice, notamment en tôle métallique, découpée et cambrée 24, ladite plaque 24 comportant des prolongements 25 pour son montage et sa connexion à la carte imprimée 4.

La plaque 24 constitue une plaque de masse qui, lorsque les éléments de connecteur illustrés sur la figure 1 sont assemblés, constitue un plan de masse unique pour le connecteur réalisé.

## Revendications

1. Connecteur coaxial pour relier deux cartes imprimées, comportant un premier élément de connecteur coaxial (1), coudé, comprenant un corps parallélépipédique conducteur (5) présentant sur une face inférieure (8) des contacts à broches (9,10) pour le montage et le raccordement de l'élément de connecteur (1) sur une carte imprimée (3) et, sur une face frontale (6) au moins un contact coaxial (7) comprenant un conducteur central et un conducteur externe, une tige conductrice coudée (11) reliant une des broches (9) en saillie de la face inférieure (8) du corps au conducteur central du contact coaxial en saillie de la face frontale du corps, et un second élément de connecteur coaxial (2) comprenant un contact coaxial complémentaire du contact coaxial (7) dudit premier élément de connecteur coaxial coudé (1), apte à être monté et raccordé sur une seconde carte imprimée (4), caractérisé par le fait que ledit second élément de connecteur coaxial (2) comporte une plaque de masse (24) munie d'un orifice pour le passage du contact coaxial, le contact coaxial (20) étant fixé par sertissage de l'extrémité (23) de sa douille de conducteur extérieur (22) sur ladite plaque de masse.

2. Connecteur coaxial selon la revendication 1, caractérisé par le fait que ledit corps (5) du premier élément de connecteur coaxial coudé (1) comporte en outre, sur sa face frontale (6), un autre contact coaxial (7) comprenant un conducteur central et un conducteur externe, une autre tige conductrice coudée (12) reliant une autre broche de raccordement (9) à la carte imprimée (3) au conducteur central dudit autre contact coaxial (7) en saillie de la face frontale (6) du corps, et que le second élément de connecteur coaxial (2) comporte un autre contact coaxial (22), complémentaire dudit autre contact coaxial (7) du premier élément de connecteur coaxial coudé (1), et fixé sur la plaque de masse (24) par sertissage de l'extrémité de sa douille de conducteur extérieur.

3. Connecteur coaxial selon l'une quelconque des revendications 1 et 2, caractérisé par le fait que le corps conducteur (5) du premier élément de connecteur coaxial (1) est réalisé d'un seul tenant et comporte pour la réception de chaque tige conductrice coudée un conduit en forme de L (14,15) débouchant dans la face inférieure et dans la face frontale du corps, ledit conduit débouchant en outre par une fente (16) dans la face arrière du corps, ladite fente étant obturée par un capot (17) fixé au corps, notamment par sertissage, après mise en place de la ou des tiges conductrices coudées dans le conduit correspondant au travers de ladite fente.

## Patentansprüche

1. Koaxialverbinder zum Verbinden zweier Leiterplatten, mit einem abgewinkelten ersten Koaxial-Verbinderelement (1), das einen leitenden Körper (5) in der Form eines Parallelepipeds besitzt, der an einer Bodenfläche (8) Stiftkontakte (9, 10) für die Montage und den Anschluß des Verbinderelements auf einer bzw. an eine Leiterplatte (3) und an einer Frontfläche (6) wenigstens einen koaxialen Kontakt (7) mit einem zentralen Leiter und einem äußeren Leiter aufweist, wobei eine abgewinkelte leitende Stange (11) einen der von der Bodenfläche des Körpers vorspringenden Stifte (9) mit dem von der Frontfläche des Körpers vorspringenden zentralen Leiter des koaxialen Kontakts verbindet, und mit einem zweiten Koaxial-Verbinderelement (2), das einen zu dem koaxialen Kontakt (7) des abgewinkelten ersten Koaxial-Verbinderelements (1) komplementären koaxialen Kontakt aufweist und dazu ausgebildet ist, an einer zweiten Leiterplatte (4) montiert und angeschlossen zu werden, dadurch gekennzeichnet, daß das zweite Koaxial-Verbinderelement (2) eine Masseplatte (24) aufweist, die mit einer Öffnung für den Durchtritt des koaxialen Kontakts versehen ist, wobei der koaxiale Kontakt (20) durch Bördelung des Endes (23) seiner äußeren leitenden Hülse (22) an der Masseplatte befestigt ist.

2. Koaxialverbinder nach Anspruch 1, dadurch gekennzeichnet, daß der Körper (5) des abgewinkelten ersten Koaxial-Verbinderelements (1) außerdem an seiner Frontfläche (6) einen weiteren koaxialen Kontakt (7) mit einem zentralen Leiter und einem äußeren Leiter aufweist, wobei eine weitere abgewinkelte leitende Stange (12) einen anderen Stift (9) für den Anschluß an die Leiterplatte (3) mit dem von der Frontfläche (6) des Körpers vorspringenden zentralen Leiter des genannten anderen koaxialen Kontakts (7) verbindet, und daß das zweite Koaxial-Verbinderelement (2) einen weiteren koaxialen Kontakt (22) aufweist, der zu dem anderen koaxialen Kontakt (7) des abgewinkelten ersten Koaxial-Verbinderelements (1) komplementär ist und der durch Bördelung des Endes seiner äußeren leitenden Hülse an der Masseplatte (24) befestigt ist.

3. Koaxialverbinder nach Anspruch 1 oder 2, dadurch gekennzeichnet, daß der leitende Körper (5) des ersten Koaxial-Verbinderelements (1) in einem Stück ausgebildet ist und zur Aufnahme jeder abgewinkelten leitenden Stange einen L-förmigen Kanal (14, 15) aufweist, der in der Bodenfläche und in der Frontfläche des Körpers mündet, wobei dieser Kanal sich außerdem über einen Schlitz (16) in die hintere Stirnfläche des Körpers öffnet, welcher Schlitz, nachdem die abgewinkelte leitende Stange oder die abgewinkelten leitenden Stangen durch diesen Schlitz hindurch in den entsprechenden Kanal eingesetzt worden sind, durch eine Kappe (17) verschlossen ist, die insbesondere durch Bördelung an dem Körper befestigt ist.

## Claims

1. Coaxial connector for linking two printed circuit boards, comprising a first coaxial connector element (1), angled, consisting of a parallelepiped conductor body (5) with on an inner face (8) pin contacts (9, 10) for mounting and connection of the connector element (1) on a printed circuit board (3) and on a front face (6) at least one coaxial contact (7) comprising a central conductor and an external conductor, an angled conductor rod (11) linking one of the pins (9) projecting from the inner face (8) of the body to the central conductor of the coaxial contact projecting from the front face of the body, and a second coaxial connector element (2) comprising a coaxial contact complementary to the coaxial contact (7) of the said first angled coaxial connector (1), able to be mounted and connected on a second printed circuit board (4), characterized in that the said second coaxial connector element (2) comprises an earth plate (24) fitted with an opening for passage of the coaxial contact, the coaxial contact (20) being fixed by crimping of the end (23) of its outer conductor pin (22) to the said earth plate.

2. Coaxial connector according to claim 1, characterized in that the said body (5) of the first angled coaxial connector element (1) also comprises on its front face (6) another coaxial contact (7) comprising a central conductor and an external conductor, another angled conductor rod (12) linking another connection pin (9) on the printed circuit board (3) to the central conductor of the said other coaxial contact (7) projecting from the front face (6) of the body, and that the second coaxial connector element (2) comprises another coaxial contact (22) complementary to the said other coaxial contact (7) of the first angled coaxial connector element (1), and attached to the earth plate (24) by crimping the end of its external conductor pin.

3. Coaxial connector according to any of claims 1 and 2, characterized in that the conductor body (5) of the first coaxial connector element (1) is made in one piece and to hold each angled conductor rod comprises an L-shaped conduit (14, 15) terminating in the inner face and in the front face of the body, the said conduit terminating also in a slit (16) in the rear face of the body, the said slit being sealed by a cap (17) attached to the body, in particular by crimping, after installation of the angled conductor rod or rods in the corresponding conduit through the said slit.
